# EUROPÄISCHE PATENTANMELDUNG

(11) **EP 1 121 872 A2**
(43) Veröffentlichungstag der Anmeldung: **08.08.2001**
(21) Anmeldenummer: 01102388.4
(22) Anmeldetag: 02.02.2001
(51) Int. Cl.: A41B 11/00, A41B 11/14

(54) **Strumpf und Strumpfhose sowie Verfahren zu deren Herstellung**

(30) Priorität: 03.02.2000 DE 10004625
(71) Anmelder: FALKE KG, 57392 Schmallenberg (DE)
(72) Erfinder: Bastrup Olsen, Niels, 40549 Düsseldorf (DE)
(74) Vertreter: Hoeger, Stellrecht & Partner

(57) **Zusammenfassung**

Strumpf (1) mit einem Beinteil (2), das wenigstens einen transluzenten Bereich hat. Es ist eine Einlage (4) vorgesehen, die den wenigstens einen Bereich wenigstens teilweise überlappt und an der Innenseite (3) des Beinteiles (2) angeordnet ist.

## Beschreibung

Der Gegenstand der Erfindung bezieht sich auf einen Strumpf bzw. auf eine Strumpfhose, sowie auf Verfahren zu deren Herstellung.

Es sind Strümpfe sowie Strumpfhosen bekannt, die wenigstens einen transluzenten Bereich aufweisen. Bei derartigen Strümpfen bzw. Strumpfhosen handelt es sich meistens um Damenfeinstrümpfe und -strumpfhosen. Sie werden überwiegend auf Einzylinder-Rundstrickmaschinen als Schlauch aus Synthetikfäden glatt oder als Stretch gefertigt.

Der Strumpf bzw. die Strumpfhose kann unterschiedliche Muster und Farben haben, wie dies durch die WO 90/03738 A1 und US 5,617,586 bekannt ist. Es ist bekannt, daß eine Strumpfhose auch mit Fäden unterschiedlicher Struktur oder Farbe gestrickt werden kann, so daß diese eine entsprechende Dessinierung hat.

Strümpfe bzw. Strumpfhosen werden aus Fäden mit einer Fadenstärke zwischen 15 den und 70 den hergestellt. Bei Strümpfen bzw. Strumpfhosen mit den relativ hohen Fadenstärken wird oft auf eine Dessinierung verzichtet. Dies ergibt sich dadurch, daß durch die Dessinierung wenigstens ein zusätzlicher Faden eingebracht werden muß, durch den der Strumpf bzw. die Strumpfhose eine relativ große Dicke enthält.

Hiervon ausgehend liegt der vorliegenden Erfindung die Zielsetzung zugrunde, einen Strumpf und eine Strumpfhose sowie ein Verfahren zum Herstellen eines Strumpfes sowie einer Strumpfhose anzugeben, so daß die Variationsmöglichkeiten in der optischen Wirkung eines Strumpfes bzw. einer Strumpfhose erhöht werden.

Diese Zielsetzung wird erfindungsgemäß durch einen Strumpf mit den Merkmalen des Anspruchs 1, eine Strumpfhose mit den Merkmalen des Anspruchs 2 sowie durch ein Verfahren zum Herstellen eines Strumpfes mit den Merkmalen des Anspruchs 12 bzw. durch ein Verfahren zum Herstellen einer Strumpfhose mit den Merkmalen des Anspruchs 13 erreicht.

Der erfindungsgemäße Strumpf weist ein Beinteil auf, das wenigstens einen transluzenten Bereich hat. Er zeichnet sich erfindungsgemäß dadurch aus, daß wenigstens eine Einlage vorgesehen ist, die den wenigstens einen Bereich wenigstens teilweise überlappt und an der Innenseite des Beinteils angeordnet ist.

Die erfindungsgemäße Strumpfhose weist zwei Beinteile auf, die mit einem Hosenteil verbunden sind. Wenigstens ein Beinteil und/oder das Hosenteil weisen wenigstens einen transluzenten Bereich auf. Die erfindungsgemäße Ausgestaltung der Strumpfhose zeichnet sich dadurch aus, daß wenigstens eine Einlage vorgesehen ist, die den wenigstens einen Bereich mindestens teilweise überlappt und an der Innenseite angeordnet ist.

Der erfindungsgemäßen Ausgestaltung des Strumpfes bzw. der Strumpfhose liegt die Überlegung zugrunde, daß dieser bzw. diese wenigstens einen transluzenten Bereich haben. Dieser wenigstens teilweise durchsichtige Bereich wird dazu genutzt, mit einer Einlage zu versehen, so daß diese Einlage durch den wenigstens teilweise durchsichtigen Bereich optisch sichtbar wird. Diese Einlage beeinflußt die optische Wirkung des Strumpfes bzw. der Strumpfhose. Es können daher unterschiedliche optische Wirkungen durch verschiedene Einlagen erreicht werden. Die Dessinierung und die Erscheinungsform des Beinteils kann beibehalten werden.

Gemäß einer vorteilhaften Ausgestaltung ist vorgesehen, daß die Einlage eine zum Beinteil bzw. zur Strumpfhose korrespondierende Gestalt hat. Hierdurch entsteht ein doppellagiger Strumpf bzw. eine doppellagige Strumpfhose. Diese Ausgestaltung eines Strumpfes bzw. einer Strumpfhose hat auch den Vorteil, daß durch die Doppellagigkeit die Tragqualität des Strumpfes bzw. der Strumpfhose erhöht wird, da diese eine verbesserte Wärmeisolierung haben. Ein weiterer Vorteil einer solchen Ausgestaltung eines Strumpfes bzw. einer Strumpfhose kann darin gesehen werden, daß beim Auftreten einer sogenannten Laufmasche diese durch die Einlage optisch kaschiert wird.

Die Einlage ist vorzugsweise bereichsweise mit einem Beinteil oder dem Hosenteil, insbesondere mit dem Bund, verbunden. Hierdurch wird ein Anziehen eines Strumpfes bzw. einer Strumpfhose erleichtert.

Gemäß einer noch weiteren vorteilhaften Ausgestaltung ist ein Strumpf oder eine Strumpfhose vorgesehen, bei dem bzw. bei der das Beinteil einen Zehenbereich aufweist und die Einlage mit dem Zehenbereich verbunden ist. Hierdurch wird erreicht, daß der Tragekomfort des Strumpfes bzw. der Strumpfhose weiter erhöht wird, da durch diese Maßnahme sichergestellt wird, daß die Einlage im Zehenbereich nicht als störend empfunden wird. Im angezogenen Zustand schmiegt sich der Zehenbereich des Beinteils an den Fuß der Person an, was auch mit der Einlage geschieht.

Gemäß einer noch weiteren vorteilhaften Ausgestaltung ist vorgesehen, daß der Zehenbereich durch zwei Abschnitte gebildet ist, wobei die Abschnitte und die Einlage zusammengenäht sind. Durch diese Maßnahme wird vorzugsweise mit einer einzigen Naht die Einlage im Zehenbereich festgelegt. Gleichzeitig werden die Abschnitte zusammengenäht, so daß diese den Zehenbereich bilden.

Zu einer weiteren Erhöhung der optischen Wirkung des Strumpfes bzw. der Strumpfhose ist vorgesehen, daß die Einlage wenigstens einen Bereich aufweist, der transluzent ist.

Die Einlage und das Beinteil und/oder das Hosenteil sind vorzugsweise aus unterschiedlichen Materialien gebildet. Die Einlage kann beispielsweise aus einem Material, das Feuchtigkeit gut ableitet, bestehen. Hierdurch kann die am Bein entstehende Feuchtigkeit nach außen transportiert werden.

Gemäß einer noch weiteren vorteilhaften Ausgestaltung des Strumpfes bzw. der Strumpfhose ist vorgesehen, daß die Einlage eine sich vom Beinteil unterscheidende Dessinierung aufweist. Die Einlage kann sich farblich von dem Beinteil unterscheiden.

Der Strumpf bzw. die Strumpfhose kann in Abhängigkeit von der Ausgestaltung der Einlage auch durch Wenden der Einlage nach außen genutzt werden, so daß die Einlage das Beinteil bildet und das Beinteil die Einlage, so daß hierdurch unterschiedliche optische Wirkungen erzielt werden können.

Gemäß einem noch weiteren erfinderischen Gedanken ist ein Verfahren zum Herstellen eines Strumpfes vorgesehen, bei dem zunächst ein schlauchförmiges Beinteil mit wenigstens einem transluzenten Bereich ausgebildet wird. Es wird eine Einlage bereitgestellt, die in das schlauchförmige Beinteil eingebracht wird. Die Einbringung erfolgt derart, daß diese, die Einlage, den wenigstens einen Bereich wenigstens teilweise überlappt. Die Einlage wird am Beinteil festgelegt. Durch diese erfindungsgemäße Verfahrensführung zur Herstellung eines Strumpfes wird mit einem relativ kostengünstigen Verfahren die Möglichkeit eröffnet, einen Strumpf herzustellen, der bei gleichbleibender Ausbildung eines Beinteils mit unterschiedlichen Einlagen versehen werden kann, so daß die optischen Variationsmöglichkeiten des Strumpfes erhöht werden. Gegebenenfalls kann die Einlage auswechselbar ausgebildet sein.

Gemäß einem noch weiteren erfinderischen Gedanken ist ein Verfahren zum Herstellen einer Strumpfhose vorgesehen, bei dem das schlauchförmige Beinteil und ein Hosenteil ausgebildet werden, wobei wenigstens ein Teil und/oder das Hosenteil wenigstens einen transluzenten Bereich hat. Eine Einlage wird in das Beinteil und/oder das Hosenteil so eingebracht, daß diese den wenigstens einen Bereich wenigstens teilweise überlappt. Die Einlage wird am Beinteil und/oder Hosenteil festgelegt. Diese erfindungsgemäße Verfahrensführung ermöglicht mit einfachen Mitteln die Herstellung einer Strumpfhose, deren optische Variationsvielfalt erhöht ist.

Nach einer vorteilhaften Ausgestaltung der Verfahren ist vorgesehen, daß das Beinteil mit einem Zehenbereich ausgebildet und die Einlage im Zehenbereich mit dem Beinteil verbunden wird. Vorzugsweise wird die Einlage mit zwei Abschnitten des Zehenbereichs zusammengenäht.

Weitere Einzelheiten und Vorteile des erfindungsgemäßen Strumpfes und der erfindungsgemäßen Strumpfhose werden anhand der in der Zeichnung dargestellten Ausführungsbeispiele erläutert.

Es zeigen:
- Fig. 1: einen Strumpf im Vollschnitt,
- Fig. 2: eine Strumpfhose in einer Vorderansicht und Teilschnitt,
- Fig. 3: die Strumpfhose nach Fig. 2 in einer Seitenansicht von und im Vollschnitt.

Die Fig. 1 zeigt eine Ausführungsform eines erfindungsgemäßen Strumpfes. Der Strumpf 1 weist ein Beinteil 2 auf. In diesem Ausführungsbeispiel ist das gesamte Beinteil 2 transluzent, d. h. wenigstens teilweise durchsichtig ausgebildet. Das Beinteil kann auch einzelne transluzente Bereiche haben.

Innerhalb des Strumpfes ist eine Einlage 4 angeordnet. Die Gestalt der Einlage 4 korrespondiert zu der Gestalt des Beinteils 2. Die Einlage 4 ist derart ausgebildet, daß diese an der Innenseite 3 des Beinteils 2 anliegt, wenn der Strumpf von einer Person als Fuß- und Beinbekleidung getragen wird. Die Einlage 4 ist mit dem Beinteil 2 durch Nähte verbunden.

Der Zehenbereich 5 des Beinteils 2 ist durch zwei Abschnitte gebildet. Auch die Einlage 4 weist einen Zehenbereich auf, der ebenfalls zwei Abschnitte gebildet ist. Die Einlage 4 ist im Zehenbereich 5 durch eine Naht 8 mit dem Beinteil 2 verbunden. Die Verbindung erfolgt derart, daß die Abschnitte des Zehenbereichs der Einlage 4 zwischen den Abschnitten 6, 7 des Zehenbereichs 5 des Beinteils positioniert werden. Danach werden die sich überlappenden Abschnitte miteinander vernäht, so daß sowohl der Zehenbereich 5, des Beinteils als auch der Zehenbereich der Einlage 4 geschlossen und miteinander vernäht werden.

Das Beinteil 2 weist einen Bund 9 auf. Die Einlage 4 erstreckt sich bis zum Bund 9. Sie ist am Bund mittels einer Naht 10 festgelegt.

Die Einlage 4 und das Beinteil 2 können aus unterschiedlichen Materialien bestehen. Sie können auch unterschiedliche Dessinierungen haben. Es besteht auch die Möglichkeit, daß sich die Einlage 4 von dem Beinteil 2 durch die Farbgebung unterscheidet.

Fig. 2 zeigt eine Strumpfhose 11 in einer Vorderansicht und im Teilschnitt.

Die Strumpfhose 11 ist gebildet durch zwei Beinteile 12, 13, die in einem Hosenteil 14 münden. Das Hosenteil 14 ist durch Fortsätze der Beinteile 12, 13 gebildet, wobei diese Fortsätze der schlauchförmigen Beinteile 12, 13 durch die Nähte 15, 16 miteinander verbunden sind, wie dies die Fig. 3 zeigt.

Die Fig. 3 zeigt des weiteren einen Einsatz 17 im Schrittbereich der Strumpfhose 11. Dieser Einsatz 17 ist ebenfalls mit den Beinteilen 12, 13 vernäht. Das Vorsehen eines solchen Einsatzes 17 ist nicht zwingend notwendig.

Die Beinteile 12, 13 sind vorzugsweise insgesamt transluzent ausgebildet. Sie können auch einzelne transluzente Bereiche 24 aufweisen.

Innerhalb der Strumpfhose 11 ist eine Einlage 19 angeordnet. Die Einlage 19 ist vorzugsweise so ausgebildet, daß diese an der Innenseite 18 der Beinteile 12, 13 und des Hosenteils 14 anliegt.

Die Einlage 19 ist korrespondierend zu der Strumpfhose 11 ausgebildet. Auch die Einlage 19 ist durch Einlagenbeinteile mit Fortsätzen, die sich bis zum Bund 25 des Hosenteils 14 erstrecken, gebildet.

Jedes Beinteil 12, 13 weist einen Zehenbereich 20 auf. Der Zehenbereich 20 ist gebildet durch zwei gegenüberliegende Abschnitte 21, 22, die durch eine Naht 23 miteinander verbunden sind. Die Einlage 19 ist im Zehenbereich 20 der Beinteile 12, 13 mit der Strumpfhose verbunden. Die Verbindung erfolgt derart, daß die Einlage 19 zwischen die Abschnitte 21, 22 angeordnet wird und danach die Abschnitte 21, 22 mit der Einlage 19 vernäht werden.

Die Einlage 19 ist auch im Bereich des Bundes 25 mit dem Hosenteil 14 verbunden. Sie ist auch durch die Nähte 15, 16 und entsprechende des Einsatzes 17 mit der Strumpfhose verbunden.

Die Einlage 19 kann eine sich von dem Beinteil unterscheidende Dessinierung aufweisen.

### Bezugszeichenliste

- 1: Strumpf
- 2: Beinteil
- 3: Innenseite
- 4: Einlage
- 5: Zehenbereich
- 6: Abschnitt
- 7: Abschnitt
- 8: Naht
- 9: Bund
- 10: Naht
- 11: Strumpfhose
- 12: Beinteil
- 13: Beinteil
- 14: Hosenteil
- 15, 16: Naht
- 17: Einsatz
- 18: Innenseite
- 19: Einlage
- 20: Zehenbereich
- 21, 22: Abschnitt
- 23: Naht
- 24: Bereich
- 25: Bund

## Patentansprüche

1. Strumpf (1) mit einem Beinteil (2), das wenigstens einen transluzenten Bereich hat,
gekennzeichnet durch wenigstens eine Einlage (4), die den wenigstens einen Bereich wenigstens teilweise überlappt und an der Innenseite (3) des Beinteils (2) angeordnet ist.

2. Strumpfhose (11) mit zwei Beinteilen (12, 13) und einem Hosenteil (14), wobei wenigstens ein Beinteil (12, 13) und/oder das Hosenteil (14) wenigstens einen transluzenten Bereich (24) aufweist,
gekennzeichnet durch wenigstens eine Einlage (19), die den wenigstens einen Bereich (24) wenigstens teilweise überlappt und an der Innenseite (18) angeordnet ist.

3. Strumpf oder Strumpfhose nach Anspruch 1 oder 2, dadurch gekennzeichnet, daß die Einlage (4, 19) eine zum Beinteil (2, 12, 13) korrespondierende Gestalt hat.

4. Strumpfhose nach Anspruch 2, dadurch gekennzeichnet, daß die Einlage (19) eine zu der Strumpfhose (11) korrespondierende Gestalt hat.

5. Strumpf oder Strumpfhose nach einem der Ansprüche 1 bis 4, dadurch gekennzeichnet, daß die Einlage (4, 19) bereichsweise mit dem Beinteil (2, 12, 13) und/oder dem Hosenteil (14) verbunden ist.

6. Strumpf oder Strumpfhose nach Anspruch 5, dadurch gekennzeichnet, daß das Beinteil (2, 12, 13) einen Zehenbereich (5, 20) aufweist und die Einlage (4, 19) mit dem Zehenbereich (5, 20) verbunden ist.

7. Strumpf oder Strumpfhose nach Anspruch 6, dadurch gekennzeichnet, daß der Zehenbereich (5, 20) durch zwei Abschnitte (6, 7; 21, 22) gebildet ist, wobei die Abschnitte (6, 7; 21, 22) und die Einlage (4, 19) zusammengenäht sind.

8. Strumpf oder Strumpfhose nach Anspruch 5, dadurch gekennzeichnet, daß diese einen Bund (9, 25) aufweisen und die Einlage (4, 19) mit dem Bund (9, 25) verbunden, insbesondere vernäht, ist.

9. Strumpf oder Strumpfhose nach einem der Ansprüche 1 bis 8, dadurch gekennzeichnet, daß die Einlage (4, 19) wenigstens einen Bereich aufweist, der transluzent ist.

10. Strumpf oder Strumpfhose nach einem der Ansprüche 1 bis 9, dadurch gekennzeichnet, daß die Einlage (4, 19) und das Beinteil (2, 12, 13) aus unterschiedlichen Materialien gebildet sind.

11. Strumpf oder Strumpfhose nach einem der Ansprüche 1 bis 10, dadurch gekennzeichnet, daß die Einlage (4, 19) eine sich vom Beinteil (2, 12, 13) unterscheidende Dessinierung aufweist.

12. Verfahren zum Herstellen eines Strumpfes mit folgenden Schritten:
Ausbilden eines schlauchförmigen Beinteils (2) mit wenigstens einem transluzenten Bereich;
Ausbilden wenigstens einer Einlage (4);
Einbringen der Einlage (4) in das schlauchförmige Beinteil (2), so daß diese den wenigstens einen Bereich wenigstens teilweise überlappt und
Festlegen der Einlage (4) am Beinteil (2).

13. Verfahren zum Herstellen einer Strumpfhose mit folgenden Schritten:
Ausbilden von schlauchförmigen Beinteilen (12, 13) und eines Hosenteils (14), wobei wenigstens ein Beinteil (12, 13) und/oder das Hosenteil (14) wenigstens einen transluzenten Bereich (24) hat;
Ausbilden wenigstens einer Einlage (19);
Einbringen der Einlage in das Beinteil (12, 13) und/oder das Hosenteil (14), so daß diese den wenigstens einen Bereich (24) wenigstens teilweise überlappt und
Festlegen der Einlage (19) am Beinteil (12, 13) und/oder Hosenteil (14).

14. Verfahren nach Anspruch 12 oder 13, bei dem das Beinteil (2, 12, 13) mit einem Zehenbereich (5, 20) ausgebildet und die Einlage (4, 19) im Zehenbereich (5, 20) mit dem Beinteil (2, 12, 13) verbunden wird.

15. Verfahren nach Anspruch 14, bei dem der Zehenbereich (5, 20) durch zwei Abschnitte (6, 7; 21, 22) gebildet und die Abschnitte (6, 7; 21, 22) und die Einlage (4, 19) zusammengenäht werden.

16. Verfahren nach Anspruch 12 oder 13, bei dem die Einlage (4, 19) mit einem Bund (9, 25) verbunden, insbesondere vernäht, wird.

17. Verfahren nach einem der Ansprüche 12 bis 16, bei dem die Einlage (4, 19) mit wenigstens einem transluzenten Bereich ausgebildet wird.

18. Verfahren nach einem der Ansprüche 12 bis 17, bei dem die Einlage (4, 19) und das Beinteil (2, 12, 13) aus unterschiedlichen Materialien gebildet werden.

19. Verfahren nach einem der Ansprüche 12 bis 18, bei dem die Einlage (4, 19) mit einer sich vom Beinteil (2, 12, 13) unterscheidenden Dessinierung ausgebildet wird.
